# EUROPÄISCHE PATENTSCHRIFT

(11) **EP 1 674 415 B1**
(45) Veröffentlichungstag und Bekanntmachung des Hinweises auf die Patenterteilung: **06.07.2011**
(21) Anmeldenummer: 05111763.8
(22) Anmeldetag: 07.12.2005
(51) Int. Cl.: B65H 18/00

(54) **Rollenwickelvorrichtung**
Roll winding device
Dispositif d'enroulement

(30) Priorität: 22.12.2004 DE 102004000067
(43) Veröffentlichungstag der Anmeldung: 28.06.2006
(73) Patentinhaber: Voith Patent GmbH, 89522 Heidenheim (DE)
(72) Erfinder: Stitz, Hermann Albert, 51515 Kürten (DE); Koronai, Andreas, 73266 Bissingen (DE); Römer, Frank, 58454 Witten (DE)
(74) Vertreter: Kunze, Klaus

(56) Entgegenhaltungen:
- EP-A1- 0 710 614
- EP-A1- 0 792 245
- DE-A1- 3 629 216
- DE-U1- 20 013 319
- JP-A- 60 171 958
- US-B1- 6 354 644

## Beschreibung

Die Erfindung bezieht sich auf eine Rollenwickelvorrichtung zum Aufwickeln mindestens einer Wickelrolle auf eine Wickelhülse, die durch Spannköpfe einer Spannvorrichtung gehalten ist.

Materialbahnen müssen, bevor sie versandt werden können, auf Versand- oder Fertigrollen aufgewickelt werden. Als Rollenkerne werden hierfür üblicherweise Wickelhülsen verwendet, die vorzugsweise aus Pappe bestehen. Die Fertigrollen werden dadurch erzeugt, dass sogenannte Mutter- oder Tambourrollen, die am Ausgang einer Papiermaschine oder nach der Satinage erzeugt werden, abgewickelt, in Längsrichtung geschnitten und dann jeweils auf Wickelhülsen aufgewickelt werden. Diese Wickelhülsen liegen entweder auf einer Stützwalze einer Stützwalzen-Wickelmaschine auf oder in einem von zwei Tragrollen einer Doppeltragwalzen-Wickelmaschine gebildeten Wickelbett.

Im Fall einer Doppeltragwalzen-Wickelmaschine, wie sie beispielsweise aus der DE 200 13 319 U1 oder der EP 0 792 245 B1 bekannt ist, ist mindestens eine der beiden Tragwalzen angetrieben. Auf diese Weise liegen entsprechend der Anzahl der aus der ursprünglichen Materialbahn durch Längsschnitte erzeugten einzelnen Materialbahnen mehrere Wickelhülsen nebeneinander in dem Wickelbett, auch wenn nachfolgend aus Gründen der einfachen Darstellung stets nur eine einzige Wickelhülse in Verbindung mit einem auf ihr aufgewickelten Materialbahnwickel angesprochen wird. Es ist jedoch auch möglich, lediglich eine einzige Wickelrolle in einer Doppeltragwalzen-Wickelmaschine zu wickeln.

In der EP 0 829 438 B1 wird eine Stützwalzen-Wickelmaschine beschrieben. In diesem Fall wird eine Materialbahn, auf eine Stützrolle gestützt, auf eine Wickelhülse aufgewickelt, während sie durch einen Spalt tritt, der zwischen der Stützrolle und der zu erzeugenden Wickelrolle ausgebildet ist, wobei die Wickelrolle zusätzlich durch eine weitere, zwei kleine Rollen umfassende Vorrichtung gestützt wird. In einer Stützwalzen-Wickelmaschine kann ebenfalls entweder nur eine einzige Wickelrolle gewickelt werden oder eine Mehrzahl von Wickelrollen, die jeweils in Wickelstationen durch einzelne Spannvorrichtungen gehalten werden, wobei die Spannvorrichtungen die Wickelrollen im Wechsel zu beiden Seiten von einer durch den Mittelpunkt der Stützrolle hindurchlaufenden senkrechten Achse halten, wobei die Verbindungslinien zwischen den Mittelpunkten der Wickelrollen und der Stützrolle jeweils nach beiden Seiten von der Senkrechten unter einem spitzen Winkel geneigt sind. Hierbei können die Spannköpfe und die Wickelhülsen in den Wickelstationen verschiedene Durchmesser aufweisen. Als nächstliegender Stand der Technik wird die in der Druckschrift DE 3 629 216 A1 offenbarte Vorrichtung angesehen.

Es ist die Aufgabe der Erfindung, eine gattungsgemäße Rollenwickelvorrichtung zu schaffen, die gegenüber bekannten Rollenwickelvorrichtungen leichter und einfacher bedient werden kann.

Erfindungsgemäß wird diese Aufgabe bei einer Vorrichtung der eingangs genannten Art dadurch gelöst, dass an den Spannköpfen jeweils ein Mittel zum Erkennen des Durchmessers der Spannköpfe angeordnet ist.

Wenn der Umfang oder der Durchmesser der Spannköpfe erkannt werden kann, wird sichergestellt, dass die Spannköpfe zum Einsatz kommen, deren Durchmesser dem Innendurchmesser der Wickelhülsen entspricht. Die Wickelhülsen haben beispielsweise einen Durchmesser im Bereich zwischen 90 mm und 335 mm. Die Erfindung gewährleistet somit gegenüber dem Stand der Technik eine höhere Sicherheit und infolge der automatischen Veränderung der Maschinenparameter eine höhere Verfügbarkeit, insbesondere in der Wechselsituation. Sie ist sowohl bei Tragwalzen- als auch bei Stützwalzen-Wickelmaschinen einsetzbar.

Vorteilhafte Weiterbildungen ergeben sich aus den Unteransprüchen, der Beschreibung und den Zeichnungen.

Von Vorteil ist es, wenn das Mittel eine maschinenlesbare Codierung ist. Hierbei lassen sich Markierungen, insbesondere ein Strichcode oder Löcher, an den Spannköpfen oder Spanndornen vorsehen, die die Information über den Durchmesser des Spannkopfs enthalten.

Mit Vorteil wird außerdem vorgesehen, dass das Mittel ein Transponder ist, der in Sende- und/oder Empfangsverbindung mit einer mit der Rollenwickelvorrichtung verbundenen Sende- und Empfangseinrichtung steht. Auf diese Weise lässt sich die Information über die in der Spannvorrichtung eingespannten Spannköpfe auch am Leitstand der Rollenwickelvorrichtung zur Verfügung stellen.

Die Markierungen auf den Spannköpfen können auf verschiedene Weise erfasst werden, beispielsweise durch optisch, mechanisch, magnetisch oder elektrisch, insbesondere über elektromagnetische Wellen, erkennbare Markierungen. Die elektrische Erkennung erfolgt vorzugsweise induktiv oder kapazitiv.

Die Erfindung bezieht sich auch auf ein Verfahren zum Betreiben einer Rollenwickelvorrichtung.

Erfindungsgemäß zeichnet sich dieses Verfahren dadurch aus, dass die Spannköpfe der Spannvorrichtungen zum Einleiten eines Wickelvorgangs zum Bewickeln mindestens einer Wickelhülse entsprechend dem Durchmesser der Spannköpfe und entsprechend dem Durchmesser der Wickelhülse gegenüber dem von zwei Tragwalzen gebildeten Wickelbett abgesenkt werden, wobei die Spannköpfe insbesondere gegen einen entsprechend ihrem Durchmesser verfahrbaren Anschlag oder gegenüber dem äußeren Mantel einer Stützwalze einer Stützwalzenwickelmaschine abgesenkt werden.

Nachstehend wird die Erfindung in Ausführungsbeispielen anhand der Zeichnungen näher erläutert.

Es zeigen
- Fig. 1, 2: einen Abschnitt einer Spannvorrichtung in Verbindung mit einem Abschnitt einer Wickelhülse im Längsschnitt,
- Fig. 3 a, b: einen Abschnitt einer Spannvorrichtung in Verbindung mit einem Abschnitt einer Wickelhülse im Längs- und im Querschnitt entlang einer Schnittlinie A - A und
- Fig. 4a - 4c: eine Rollenwickelvorrichtung mit einer schwenkbaren Spannvorrichtung und mit einem Magazin für Spannköpfe unterschiedlichen Durchmessers, die in der Spannvorrichtung einspannbar sind.

Eine Spannvorrichtung 1 (Fig. 1) umfasst einen Spannkopf 2, einen Kern 3 und eine Spannhülse 4. Der Spannkopf 2 wird von der Spannhülse 4 aufgenommen, die vorzugsweise nach der Art eines Spannfutters von dem Kern 3 ablösbar und an den Kern 3 anlegbar ist, um den Spannkopf 2 auswechseln zu können. Der Spannkopf 2 ragt mit einem vorderen Ansatz 5 in den Zylinderraum einer Wickelhülse 6 hinein.

An einem von der Spannhülse 4 umfassten Ansatz 7 des Spannkopfs 2 ist ein Sender 8 angeordnet, der an eine Empfangsstation 9, die vorzugsweise zusätzlich auch noch als Sendestation ausgebildet ist, oder an eine an anderer Stelle in der Rollenwickelvorrichtung angeordnete Empfangs- oder Empfangs- und Sendestation Signale sendet, die eine Information über den Spannkopf 2 an die Empfangsstation 9 enthalten, so dass in der Empfangsstation insbesondere die Information vorliegt, welchen Durchmesser der Spannkopf 2 aufweist; diese Information wird an einen zentralen Maschinenleitstand in der Rollenwickelvorrichtung weitergegeben, damit das Bedienungspersonal stets weiß, welche Spannköpfe 2 in der Spannvorrichtung 1 eingelegt sind, so dass überprüft werden kann, ob deren Durchmesser mit dem der für den nächsten Wurf zu verwendenden Wickelhülsen übereinstimmt.

In einer anderen Ausgestaltung (Fig. 2) ist an dem Ansatz 7 des Spannkopfs 2 eine axiale Codierung 10 vorhanden, die durch einen in der Spannvorrichtung 1 ortsfest auf der Innenseite der Spannhülse 4 angebrachten axialen Sensor 11 erkennbar ist. Die Codierung 10 weist vorzugsweise eine Mehrzahl von vorzugsweise den ganzen Umfang des Ansatzes 7 überdeckende Markierungen 12 auf, die beispielsweise die Kapazität oder Induktivität in einem von dem Sensor 11 gebildeten Schwingkreis verändern, so dass sich dessen Resonanzfrequenz ändert.

Anstelle der axialen Codierung 10 lässt sich an dem Spannkopf 2 auch eine radiale Codierung 13 (Fig. 3a, b) anbringen, die von einem zugehörigen radialen Sensor 14 am vorderen, dem Spannkopf 2 zugewandten Ende der Spannhülse 4 angebracht ist. In diesem Fall ist entweder die Codierung 10 oder der Sensor 14 über den gesamten Umfang des Spannkopfs 2 bzw. der Spannhülse 4 angebracht, um in jedem Fall eine sichere Detektierung des Spannkopfs 2 sicherzustellen

In einer weiteren Ausgestaltung der Erfindung (Fig. 4a - 4c) ist vorgesehen, dass in einer Rollenwickelvorrichtung 15 eine Spannvorrichtung 16 schwenkbar angeordnet ist, um aus einem Magazin 17 den für die jeweilige Wickelrolle erforderlichen Spannkopf entsprechend dem Durchmesser der Wickelhülse zu entnehmen.

Die Rollenwickelvorrichtung 15 umfasst zwei Tragwalzen 18, 19, die miteinander ein Wickelbett 20 bilden. In diesem liegt während eines Wickelvorgangs ein Wurf von Wickelhülsen gleichen Durchmessers, auf die gleichzeitig mehrere Materialbahnen aufgewickelt werden. Zusätzlich ist neben der linken Tragwalze 18 ein Ausstoßer 21 dargestellt, der dazu dient, die Wickelrollen nach Beendigung des Wickelvorgangs aus dem Wickelbett 20 auf eine Ausrollfläche 22 zu stoßen, die von der Tragwalze 19 aus leicht geneigt zu einer Wickelrollentransporteinrichtung 23 mit zwei Transportbändern 24, 25 verläuft. Dort ist ein Rollenfänger 26 vorgesehen.

Oberhalb der Ausrollfläche 22 ist das Magazin 17 angeordnet, auf das die Spannvorrichtung 16 mittels eines um einen Drehpunkt 27 drehbaren Schwenkarm 28 zugreift. Darüber hinaus ist der Schwenkarm 28 in Richtung eines Doppelpfeils A ein- und ausfahrbar, also längenveränderlich. An seinem freien Ende weist der Schwenkarm 28 eine aus zwei um eine Drehachse 29 schwenkbare Greifelemente 30, 31 auf, die zusammen die Spannhülse bilden. Die beiden Greifelemente 30, 31 umklammern den für den jeweiligen Wickelvorgang vorgesehenen Spannkopf 32, 33, 34 oder 35 aus dem Magazin 17, welches um seine Längsachse 36 drehbar gelagert ist. Der für den jeweiligen Wickelvorgang erforderliche Spannkopf 32, 33, 34 oder 35, hier der Spannkopf 32 muss sich dabei in der unteren Lage in dem Magazin 17 befinden.

Anschließend wird der Schwenkarm 28 in Richtung des Doppelpfeils A eingefahren und in die Position oberhalb des Wickelbetts 20 verschwenkt, in der die Spannköpfe 32 jeweils in die äußeren Wickelhülsen hineinfahren. Die Wickelhülsen werden entweder durch eine Auswurfvorrichtung in das Wickelbett 20 hineingeworfen, oder sie werden mittels der Spannköpfe 32 aus einem Magazin entnommen, das ähnlich aufgebaut ist wie das Magazin 17 und das aus der DE 199 60 000 A1 bekannt ist, auf deren Offenbarung hiermit verwiesen wird.

Während des Wickelvorgangs ändert der Schwenkarm 28 entsprechend der Zunahme des Durchmessers der auf der Wickelhülse aufgewickelten Wickelrolle seine Position.

### Bezugszeichenliste

- 1: Spannvorrichtung
- 2: Spannkopf
- 3: Kern
- 4: Spannhülse
- 5: Ansatz
- 6: Wickelhülse
- 7: Ansatz
- 8: Sender
- 9: Empfangsstation
- 10: Codierung
- 11: Sensor
- 12: Markierungen
- 13: Radiale Codierung
- 14: Radialer Sensor
- 15: Rollenwickelvorrichtung
- 16: Spannvorrichtung
- 17: Magazin
- 18: Tragwalze
- 19: Tragwalze
- 20: Wickelbett
- 21: Ausstoßer
- 22: Ausrollfläche
- 23: Wickelrollentransportvorrichtung
- 24: Transportband
- 25: Transportband
- 26: Rollenfänger
- 27: Drehpunkt
- 28: Schwenkarm
- 29: Drehachse
- 30: Greiferelement
- 31: Greiferelement
- 32: Spannkopf
- 33: Spannkopf
- 34: Spannkopf
- 35: Spannkopf

## Patentansprüche

1. Rollenwickelvorrichtung (15) zum Aufwickeln mindestens einer Wickelrolle auf eine Wickelhülse (6), die durch Spannköpfe (2, 32) einer Spannvorrichtung (1, 16) gehalten ist,
**dadurch gekennzeichnet,**
**dass** an den Spannköpfen (2, 32) jeweils ein Mittel zum Erkennen des Durchmessers der Spannköpfe (2, 32) angeordnet ist.

2. Rollenwickelvorrichtung (15) nach Anspruch 1,
**dadurch gekennzeichnet,**
**dass** das Mittel eine maschinenlesbare Codierung (10) ist.

3. Rollenwickelvorrichtung (15) nach Anspruch 2,
**dadurch gekennzeichnet,**
**dass** die Codierung (10) Markierungen (12), insbesondere einen Strichcode oder Löcher, umfasst.

4. Rollenwickelvorrichtung (15) nach Anspruch 1,
**dadurch gekennzeichnet,**
**dass** das Mittel ein Transponder (8) ist, der in Sende- und/oder Empfangsverbindung mit einer mit der Rollenwickelvorrichtung verbundenen Sende- und Empfangseinrichtung steht.

5. Rollenwickelvorrichtung (15) nach einem der Ansprüche 1 bis 3,
**dadurch gekennzeichnet,**
**dass** das Mittel optisch, mechanisch, magnetisch oder elektrisch, insbesondere über elektromagnetische Wellen, erkennbare Markierungen (12) umfasst.

6. Verfahren zum Betreiben einer Rollenwickelvorrichtung (15) nach einem der Ansprüche 1 bis 5,
**dadurch gekennzeichnet,**
**dass** die Spannköpfe (32) der Spannvorrichtungen (16) zum Einleiten eines Wickelvorgangs zum Bewickeln mindestens einer Wickelhülse (6) entsprechend ihrem Durchmesser und entsprechend dem Durchmesser der Wickelhülse (6) gegenüber dem von zwei Tragwalzen (18, 19) gebildeten Wickelbett (20) abgesenkt werden, wobei die Spannköpfe (32) insbesondere gegen einen entsprechend ihrem Durchmesser verfahrbaren Anschlag abgesenkt werden, oder gegenüber dem äußeren Mantel einer Stützwalze einer Stützwalzenwickelmaschine abgesenkt werden.

## Claims

1. Roll winding device (15) for winding at least one wound roll onto a core (6) which is held by clamping heads (2, 32) of a clamping device (1, 16),
**characterized in that**
in each case a means for detecting the diameter of the clamping heads (2, 32) is arranged on the clamping heads (2, 32).

2. Roll winding device (15) according to Claim 1,
**characterized in that**
the means is a machine-readable code (10).

3. Roll winding device (15) according to Claim 2,
**characterized in that**
the code (10) comprises markings (12), in particular a bar code or holes.

4. Roll winding device (15) according to Claim 1,
**characterized in that**
the means is a transponder (8) which has a transmitting and/or receiving connection to transmitting and receiving equipment connected to the roll winding device.

5. Roll winding device (15) according to one of Claims 1 to 3,
**characterized in that**
the means comprise markings (12) that can be detected optically, mechanically, magnetically or electrically, in particular via electromagnetic waves.

6. Method for operating a roll winding device (15) according to one of Claims 1 to 5,
**characterized in that**
in order to initiate a winding operation for winding around at least one core (6), the clamping heads (32) of the clamping devices (16) are lowered in accordance with their diameter and in accordance with the diameter of the core (6) with respect to the winding bed (20) formed by two carrier rolls (18, 19), the clamping heads (32) in particular being lowered against a stop that can be moved in accordance with their diameter or being lowered with respect to the outer shell of a supporting roll of a supporting roll winding machine.

## Revendications

1. Dispositif d'enroulement (15) pour enrouler au moins une bobine sur un mandrin d'enroulement (6), qui est retenu par des têtes de serrage (2, 32) d'un dispositif de serrage (1, 16),
**caractérisé en ce**
**qu'**un moyen pour détecter le diamètre des têtes de serrage (2, 32) est disposé à chaque fois sur les têtes de serrage (2, 32).

2. Dispositif d'enroulement (15) selon la revendication 1,
**caractérisé en ce que**
le moyen est un code lisible par machine (10).

3. Dispositif d'enroulement (15) selon la revendication 2,
**caractérisé en ce que**
le code (10) comprend des marquages (12), en particulier un code barres ou des perforations.

4. Dispositif d'enroulement (15) selon la revendication 1,
**caractérisé en ce que**
le moyen est un transpondeur (8), qui est en liaison d'émission et/ou de réception avec un dispositif émetteur-récepteur connecté au dispositif d'enroulement.

5. Dispositif d'enroulement (15) selon l'une quelconque des revendications 1 à 3,
**caractérisé en ce que**
le moyen comprend des marquages (12) détectables optiquement, mécaniquement, magnétiquement ou électriquement, en particulier par le biais d'ondes électromagnétiques.

6. Procédé pour faire fonctionner un dispositif d'enroulement (15) selon l'une quelconque des revendications 1 à 5,
**caractérisé en ce que**
les têtes de serrage (32) des dispositifs de serrage (16), pour commencer une opération d'enroulement pour enrouler au moins un mandrin d'enroulement (6) en fonction de leur diamètre et en fonction du diamètre du mandrin d'enroulement (6), sont abaissées par rapport au banc d'enroulement (20) formé par deux cylindres porteurs (18, 19), les têtes de serrage (32) étant abaissées en particulier contre une butée déplaçable en fonction de leur diamètre, ou étant abaissées par rapport à l'enveloppe extérieure d'un cylindre de support d'une machine d'enroulement à cylindres de support.
